# EUROPÄISCHE PATENTSCHRIFT

(11) **EP 2 373 862 B1**
(45) Veröffentlichungstag und Bekanntmachung des Hinweises auf die Patenterteilung: **26.08.2015**
(21) Anmeldenummer: 09763858.9
(22) Anmeldetag: 24.11.2009
(51) Int. Cl.: E05D 11/00

(54) **BESCHLAG**
FITTING
FERRURE

(30) Priorität: 02.12.2008 DE 102008059926; 11.02.2009 DE 102009008401; 10.11.2009 DE 102009052418
(43) Veröffentlichungstag der Anmeldung: 12.10.2011
(73) Patentinhaber: DORMA Deutschland GmbH, 58256 Ennepetal (DE)
(72) Erfinder: WALHORN, Oliver, 33824 Werther (DE); VOGLER, Thomas, 32105 Bad Salzuflen (DE)
(74) Vertreter: Balder IP Law, S.L.
(86) Internationale Anmeldenummer: PCT/EP2009/008354
(87) Internationale Veröffentlichungsnummer: WO 2010/063390

(56) Entgegenhaltungen:
- EP-A1- 1 371 797
- EP-A2- 1 329 580
- DE-A1- 10 002 679
- DE-B3- 10 339 586
- DE-B3-102008 030 666
- US-A1- 2007 109 103

## Beschreibung

Die vorliegende Erfindung betrifft einen Beschlag zum drehbaren oder verschiebbaren Lagern von Drehflügeltüren oder Schiebetüren mit einem Beschlagunterteil zur Befestigung mit dem Türblatt, wobei das Beschlagunterteil mittels eines Befestigungsmittels mit einem Bandlappen oder einem Adapterträger befestigt wird.

Beschläge für Drehflügeltüren oder Schiebetüren werden in der Regel durch Klemmung des Türblattes oder durch eine Bohrung im Türblatt mit der Tür verbunden. Die vielen auf dem Markt angebotenen Beschläge sind in ihrer Funktion als fast gleichwertig anzusehen, so dass hier oft nur das Design und die Herstellqualität entscheiden. Ein Versagen der Beschläge hat für den Benutzer oft unerwartete Folgen, insbesondere bei Glastüren, die dann zerbrechen und der Benutzer durch die Glassplitter verletzt wird. Da Beschläge mit geringem technischem Aufwand herzustellen sind, ist es leicht, die Originalprodukte zu fälschen und mit geringerer Qualität zu verkaufen. Für den Hersteller ist es dann schwierig, das Original von der Fälschung zu unterscheiden.

Ein weiteres Problem bei geklebten Beschlägen ist die notwendige Sicherheit für den Benutzer der Tür. Bei einem Versagen eines geklebten Beschlages führt dies in vielen Fällen zu einer Beschädigung oder zu einem Zerbrechen der Glastür, wodurch sich der Benutzer erheblich verletzen kann. Diese Gefahr ist bei Duschtüren aus Glas besonders groß. Für den Hersteller des geklebten Beschlages oder der Tür besteht dann das Problem, die Ursache herauszufinden und auf Gewährleistungsansprüche zu reagieren.

Die DE 10339586 B3 beschreibt Beschläge, die auf Glasscheiben, wie zum Beispiel Glasduschen, aufgeklebt werden. Als Klebeadapter wird ein Glaselement oder ein Werkstoff mit gleichem Ausdehnungskoeffizient verwendet. Der Klebeadapter wird durchbohrt und mit einer Schraube an dem Beschlag befestigt oder alternativ formschlüssig mit dem Beschlag fixiert. Damit sollen Spannungen in der Klebestelle aufgrund unterschiedlicher Wärmeausdehnungskoeffizienten vermieden werden.

Die DE 102008030666 B3 beschreibt einen Beschlag mit einer antibakteriellen Nanobeschichtung, in den ein Transponder eingelassen wird, um die Art und das Datum der Aufbringung der Nano-Beschichtung zu speichern.

In der EP 1371797 A1 wird die Verwendung einer Transponderkapsel beschrieben, die teilweise im Bereich eines Schlossgehäuses und teilweise im Bereich des Schließzylinders angeordnet ist. In dem Transponder können die Daten des Besitzers bzw. des zu sichernden Objektes abgespeichert werden.

Die US2007/0109103 A1 beschreibt ganz allgemein die Verwendung von RFID's zur Identifizierung, Kennzeichnung und Produktverfolgung mit Abspeicherung der Fertigungsparameter.

Daher ist es Aufgabe der Erfindung, einen Beschlag zu schaffen, der eine Identifizierung erlaubt und bei dem die Herstellparameter hinterlegt werden können.

Die Lösung erfolgt durch die Merkmale von Anspruch 1. Vorteilhafte Ausgestaltungen werden mit den Merkmalen der Unteransprüche erzielt.

Die Erfindung zeichnet sich dadurch aus, dass der Beschlag einen Transponder enthält, der eine Identifizierung der Herstellparameter und der Vertriebswege ermöglicht. Über eine fortlaufende Seriennummer lassen sich die Herstellparameter, Herstellort und Kunde oder Zwischenhändler genau zu ordnen. Die Daten können über eine Internetdatenbank abgerufen werden, so dass jederzeit feststellbar ist, ob es sich um einen Originalbeschlag handelt und mit welchen Herstellparametern dieser verkauft wurde. Gewährleistungsansprüche können damit sehr schnell bearbeitet werden. Die Erfindung kann bei allen Arten von Beschlägen und bei allen Türen, z. B. aus Holz, Metall, Kunststoff oder Glas, verwendet werden. Das Beschlagunterteil ist als Klebeadapter ausgebildet, der aus einem metallischen Element mit einer metallischen Klebefläche besteht und mit einem Überzug aus Kunststoff versehen ist, in den ein Transponder mittels einer Kapsel integriert ist. Dies ermöglicht ein schnelles und preiswertes Abspeichern der Daten, da metallische Bauteile eine abschirmende oder auch isolierende Wirkung für die Datenübertragung haben, so dass vor der Montage oder Komplettierung des Beschlages die Daten schon abgespeichert werden können.

Der Transponder wird mittels einer Kapsel in dem Kunststoff integriert, wobei die Kapsel die elektronischen Bauteile während des Herstellvorganges schützt. Der Transponder wird mit der Kapsel während des Herstellvorganges in den Kunststoff eingebettet wird, so dass eine preiswerte Fertigung möglich ist.

Eine kompakte und designorientierte Lösung ist das Kleben des Beschlagunterteiles an das Türblatt, wodurch eine geringe Bauhöhe bei einem Rollenwagen und eine filigrane Anordnung ohne Glasbohrung bei einer Drehflügeltür ergibt.

Eine reproduzierbare Klebeverbindung ergibt sich dadurch, dass der Klebeadapter eine Klebefläche und eine Gegenfläche aufweist, wobei auf der Klebefläche mindestens ein Steg angeordnet ist, mittels dessen die Dicke der Klebeschicht bestimmt wird.

Dabei können die Stege als Noppen, Streifen oder Ringe ausgebildet sein, was sehr einfach und preiswert herzustellen ist.

Ein stabiler und tragfähiger Beschlag wird dadurch geschaffen, dass in den Klebeadapter eine Einlage mit einem Gewinde integriert ist, wobei das Gewinde von der Gegenfläche her zugänglich ist. Die Einlage wird während des Spritzvorganges direkt in den Überzug des Klebeadapters eingebettet und ermöglicht eine hohe Lebensdauer, ohne dass das Gewinde verschleißt.

Eine weitere Verbesserung ergibt sich, in dem das Gewinde der Einlage als Durchgangsgewinde ausgebildet ist, dessen Kernlochbohrung sich im Klebeadapter fortsetzt. Beim Eindrehen der Befestigungsmittel schneiden diese ein Gewinde in die Kernlochbohrung, womit eine preiswerte und integrierte Selbstsicherung geschaffen wird.

Eine weitere, die Festigkeit erhöhende Maßnahme wird dadurch erreicht, dass die Einlage einen Hinterschnitt aufweist, der im Kunststoff des Überzugs des Klebeadapters eine Verankerung bewirkt.

Dadurch, dass die Gegenfläche zum Rand des Klebeadapters abgeschrägt ist, wird gleichzeitig eine Einformungsschräge für den Herstellprozess des Klebeadapters beim Kunststoffspritzen geschaffen.

Die Befestigung des Klebeadapter an das Türblatt erfolgt mittels eines UV-und lichthärtenden Acrylat Klebstoffes. Dieser ist dauerhaft Alterungsbeständig.

Um Toleranzen auszugleichen, sind zwischen dem Klebeadapter und dem Bandlappen oder dem Adapterträger Mittel zur vertikalen und/oder horizontalen und/oder axialen Verstellbarkeit angeordnet.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1: Eine perspektivische Darstellung eines Drehbeschlages mit einem Klebeadapter,
- Figur 2: eine seitliche Schnittdarstellung durch einen nicht erfindungsgemäßen Klebeadapter,
- Figur 3: eine perspektivische Darstellung auf die Klebefläche des Klebeadapters aus Figur 2,
- Figur 4: eine perspektivische Darstellung auf die Befestigungsseite des Klebeadapters aus Figur 2,
- Figur 5: eine erfindungsgemäße Variante eines Klebeadapters,
- Figur 6: eine weitere erfindungsgemäße Variante eines metallischen Klebeadapters,
- Figur 7: einen Rollenwagen für eine Schiebetür zur Anbindung an den Klebeadapter,
- Figur 8: den Rollenwagen mit dem an eine Schiebetür angeklebten Klebeadapter.

In Figur 1 wird ein Beschlag 1 mit einem ersten Bandlappen 2 und einem zweiten Bandlappen 3 dargestellt, die über eine Drehachse 4 drehgelenkig miteinander verbunden sind. In diesem Ausführungsbeispiel ist der erste Bandlappen 2 als Wand oder Zargenbefestigung ausgebildet. Der zweite Bandlappen 3 weist eine Vertiefung 8 zur Aufnahme eines Klebeadapters 20 auf. In diesem Ausführungsbeispiel ist der Klebeadapter 20 als kreisförmige oder runde Scheibe gestaltet. Weiterhin weist der zweite Bandlappen 3 eine Bohrung 5 auf, durch die ein Befestigungselement 6 hindurch gesteckt und mit dem Klebeadapter 20 verschraubt werden kann.

Das Befestigungselement 6 kann dann mit einer Abdeckkappe 7 verschlossen werden. Die Vertiefung 8 und die Bohrung 5 sind hinsichtlich der Durchmesser des Befestigungselementes 6 und des Klebeadapter 20 so dimensioniert, so dass eine horizontale und/oder vertikale Einstellbarkeit des Beschlages 1 zum Klebeadapter 20 möglich ist. Um einen Toleranzausgleich in Richtung Glastür zu erreichen, also in axialer Richtung zum Befestigungselement 6, können zwischen dem Klebeadapter 20 und dem zweiten Bandlappen 3 nicht dargestellte Distanzscheiben eingelegt werden.

Die seitliche Schnittdarstellung durch den nicht erfindungsgemäßen Klebeadapter 20 in Figur 2 zeigt eine Klebefläche 21, die einen oder mehrere Stege 22 aufweisen kann. Die Stege 22 können zum Beispiel als Noppen, als Streifen oder als Ring auf der Klebefläche 21 angeordnet sein. Die Höhe der Stege 22 entspricht der Dicke der Kleberschicht. Damit ist hinsichtlich der Menge und der Dicke der Kleberschicht eine Reproduzierbarkeit gewährleistet, da dies die weiteren Parameter zum Aushärten des Klebers beeinflusst. In die Gegenfläche 23 ist eine Einlage 24 mit einem Gewinde 26 eingearbeitet. Da der Klebeadapter 20 aus einem Kunststoff besteht, weist die Einlage 24 einen Hinterschnitt 25 auf, der eine bessere Einbettung in den Klebeadapter 20 gewährleistet. Es ist klar, dass das Gewinde 26 mit dem Befestigungselement 6 korrespondiert. Weiterhin ist in den Klebeadapter 20 eine Kapsel 30 mit einem Transponder 31 integriert. Die Kapsel 30 wird während des Herstellverfahrens des Klebeadapters 20 in die Kunststoffmischung eingelassen. Die Gegenfläche 23 ist zum Rand des Klebeadapters 20 hin abgeschrägt, womit gleichzeitig eine Entformungsschräge für den Herstellprozess geschaffen wird.

Das Gewinde 26 kann als Durchgangsgewinde ausgebildet sein. Im Klebeadapter 20 setzt sich die Kernlochbohrung 28 des Gewindes 26 fort. Beim erstmaligen Einschrauben der Befestigungselemente 6 und 13 durchdringt das Gewinde der Befestigungselemente 6 und 13 das Gewinde 26 der Einlage und schneidet mit den ersten Gewindegängen ein Gewinde in die Kernlochbohrung 28. Damit wird eine preiswerte und integrierte Selbstsicherung für die Befestigungselemente 6 und 13 geschaffen.

In Figur 3 wird die Klebefläche 21 mit den Stegen 22 dargestellt. In diesem Ausführungsbeispiel sind drei Stege 22 gleichmäßig auf der Klebefläche 21 angeordnet. Die Stege 22 sind punktförmig oder als Noppen ausgebildet.

Figur 4 zeigt die Gegenfläche 23 des Klebeadapters 20. Im Bereich der Einlage 24 bzw. des Gewindes 26 sind zwei Bohrungen 27 eingearbeitet, in die Stifte eines Beschlagteiles oder Bandlappens 3 als Verdrehsicherung eingreifen können.

Die zum Rand des Klebeadapters 20 angeordnete Schräge der Gegenfläche 23 dient gleichzeitig als Entformungsschräge für das Spritzgussverfahren, mittels dessen der Klebeadapter 20 hergestellt wird. Während des Herstellverfahrens wird gleichzeitig die Kapsel 30 mit dem Transponder 31 in den Klebeadapter 20 eingelegt.

Die Verklebung zwischen der Klebefläche 21 und der Glasfläche erfolgt durch einen farblosen, UV-und lichthärtenden Acrylat Klebstoff, der als lösungsmittelfreier Einkomponentenkleber die notwendige Alterungsbeständigkeit aufweist. Dabei erfolgt die Verklebung ausschließlich auf dem Türblatt ohne Nutzung einer Stirnkante der Tür.

Um eine Reproduzierbarkeit der Kleberschicht nachzuweisen, müssen neben der Dicke der Kleberschicht auch weitere Herstellparameter wie z. B. Luftfeuchtigkeit, Glastemperatur, Aushärtezeit und Aushärtetemperatur dokumentiert werden. Diese Dokumentation wird in dem Transponder 31 abgespeichert, der in einer Kapsel 30 in den Klebeadapter 20 integriert ist. Während des Herstellvorganges der Klebeverbindung werden diese Daten computergesteuert in dem Transponder abgespeichert. Dabei bekommt jeder Klebebeschlag eine laufende Herstellnummer, die über eine Internetdatenbank unter anderem mit Herstellort und Kunde abgerufen werden kann. Damit kann jederzeit sichergestellt werden, ob der vorliegende Beschlag, bei dem die Klebestelle möglicherweise versagt hat, ein Originalprodukt ist, so dass Gewährleistungsansprüche sichergestellt werden können. Der Transponder 31 dient damit gleichzeitig als versteckter Kopierschutz, da gerade Glasbeschläge als Plagiat oder Kopie leicht herzustellen sind. Als Transponder 31 können aktive oder passive Transponder auf RFID-Technologie verwendet werden. Aufgrund der geringen Leistungsstärke der RFID-Technologie könnte ein Transponder 31 nur sehr eingeschränkt in einem metallischen Beschlag integriert werden. Ein Klebeadapter ausschließlich aus Metall hätte eine so große Isolationswirkung, dass der Transponder 31 nur mit großem Aufwand ausgelesen werden kann. Daher ist die Kombination zwischen einem Klebeadapter 20, bei dem der Transponder 31 in Kunststoff integriert ist, optimal, da die Integration des Transponders 31 mittels einer Kapsel 30 beim Spritzgussverfahren sehr leicht und preiswert herzustellen ist, und ein automatisches Abspeichern der erforderlichen Parameter während des Herstellverfahrens möglich ist.

Eine erfindungsgemäße Ausführungsform eines Klebeadapters 20 ist in Figur 5 dargestellt. Im Wesentlichen besteht dieser Klebeadapter 20 wie nach dem Stand der Technik aus einem metallischen Bauelement, dessen metallische Klebefläche 21 mittels Kleben an dem Türblatt befestigt ist. In dem Klebeadapter 20 ist ein Gewinde 26 eingearbeitet, welches mit den Befestigungselementen 6 und 13 korrespondiert. Zur Integration des Transponders 31 in den Beschlag wird der Klebeadapter 20 mit einem Überzug 29 aus einem Kunststoff versehen, in den der Transponder mittels einer Kapsel 30 eingelassen wird. In diesem Ausführungsbeispiel ist der Randbereich des Klebeadapters 20 und die von dem Türblatt wegweisende Oberfläche mit dem Überzug 29 aus Kunststoff versehen. Auch dieser Klebeadapter 20 kann mit z.B. punktförmigen Stegen 22 versehen werden, die für eine gleichmäßige Dicke der Klebeschicht sorgen. Weiterhin kann an die Gegenfläche 23 des Klebeadapters 20 eine Entformungsschräge angeordnet sein, mit der der Herstellprozess vereinfacht wird.

Die Ausführungsform in Figur 6 entspricht in wesentlichen Teilen der Ausführungsform nach Figur 5. Auch hier ist ein Klebeadapter 20 mit einer metallischen Klebefläche 21 ausgebildet und in einen Überzug 29 aus Kunststoff eingebettet. Innerhalb des Überzuges 29 aus Kunststoff ist ein Transponder 31 integriert. Der Überzug 29 weist zur Klebefläche 21 hin eine umlaufende, erhöhte Kante 32 auf, die über die Klebefläche 21 hinaus ragt. Die Höhe der Kante 32 kann so gestaltet sein, dass damit - analog zu den Stegen 22 - die Dicke der Klebschicht festgelegt wird. Da sich beim Aufdrücken des Klebeadapters 20 beim Klebevorgang auf die Türoberfläche die Kante 32 verformt und dabei der Raum für die noch flüssige Klebschicht kleiner wird, sind eine oder mehrere Bohrungen 33 auf dem Umfang des Überzuges 29 in räumlicher Nähe zur Kante 32 eingebracht, die den überschüssigen flüssigen Klebstoff bzw. überschüssige Luft von der Klebefläche 21 ableiten sollen. Auf der Rückseite des Klebeadapters 20 im Bereich der Gegenfläche 23 ist eine weitere umlaufende Kante 34 am Außenumfang des Überzuges 29 angeordnet, die verhindern soll, dass der abgeführte Klebstoff in Tropfen an der Außenwand des Klebeadapters 20 herunter läuft und dabei die Oberfläche der Tür verschmutzt. Nach Beendigung des Klebevorganges, bei dem die Kante 32 verformt und zusammengedrückt wurde, liegt diese auf der Oberfläche der Tür bündig auf und verhindert so ein Eindringen von Wasser oder Reinigungsmitteln zur Klebefläche 21.

In Figur 7 wird ein erfindungsgemäßer Beschlag für eine Schiebetür 40, gezeigt, der eine Anbindung an einen Klebeadapters 20 zeigt. Der dort dargestellte Rollenwagen 10 zeigt einen Rollenträger 11, an dem zwei Rollen 15 für die Laufschienen angeordnet sind. Der Rollenträger 11 ist über eine Verstellvorrichtung 14 so mit einem Adapterträger 12 verbunden, dass eine vertikale Einstellbarkeit zur Höheneinstellung der Tür möglich ist. Am Adapterträger 12 ist ein Befestigungselement 13 drehbar befestigt, das in das Gewinde 26 des Klebeadapters 20 eingreift. Der Adapterträger 12 ist zur Aufnahme des Klebeadapters 20 konkav ausgeführt, so dass ein Aufnahmeraum für den Klebeadapter 20 geschaffen wird, mit dem eine geringst mögliche Bautiefe erzielt wird. Auch die Anordnung des Adapterträgers 12 zwischen den Rollen 15 sorgt dafür, dass die Bautiefe des Rollenwagens 10 minimiert wird. Der Rollenträger 11 weist zur Aufnahme der Rollen 15 Einbuchtungen bzw. einen Absatz auf, die zumindest einen Teil der Bautiefe der Rollen 15 aufnehmen können. Der Rollenwagen 10 wird von unten mit einer Blende 19 abgeschirmt. Der Rollenträger 11 kann an einer oder an beiden Seiten mit einem Aushebeschutz 16 versehen werden. Der Aushebeschutz 16 kann dabei auf den Rollenträger 11 aufgesteckt und befestigt werden. Damit kann der Rollenträger 11 mit einem Aushebeschutz 11 oder zwei nachgerüstet werden. An dem Aushebeschutz 16 ist ein Haken 17 zum Einhaken an einen Stopper oder Endanschlag angeordnet. Weiterhin weist der Aushebeschutz 16 einen Puffer 18 auf, der ein mögliches Aufprallen der Schiebetür auf einen Endanschlag dämpft. Um einen Toleranzausgleich in Richtung Glastür zu erreichen, können zwischen dem Klebeadapter 20 und dem Adapterträger 12 nicht dargestellte Distanzscheiben eingelegt werden.

Die Anbindung des Rollenwagens 10 an eine Schiebetür 40 wird in Figur 8 gezeigt. Der Klebeadapter 20 ist dabei an dem Türblatt angeklebt. Über das Befestigungselement 13 wird der Rollenwagen 10 an den Klebeadapter 20 montiert. Der Rollenwagen 10 ist dabei drehbar um das Befestigungselement 13 gelagert, so dass ein Ausgleich zu einer Laufschiene oder wegen einem nicht gleichmäßigen Aufhängen der Schiebetür erfolgen kann. Die Schiebetür 40 kann dabei um die Achse des Befestigungselementes 13 frei pendeln. Die Außenflächen der Puffer 18 des Aushebeschutzes 16 liegen an der Schiebetür 40 federnd an und nehmen das Spiel aus der Verbindung Klebeadapter 20 zu Rollenwagen 10.

## Patentansprüche

1. Beschlag zum drehbaren oder verschiebbaren Lagern von Drehflügeltüren oder Schiebetüren mit einem Beschlagunterteil zur Befestigung mit dem Türblatt, wobei das Beschlagunterteil mittels eines Befestigungsmittels (6, 13) mit einem Bandlappen (3) oder einem Adapterträger (12) befestigt wird, wobei das Beschlagunterteil als Klebeadapter (20) zur Befestigung an dem Türblatt ausgebildet ist und eine metallische Klebefläche aufweist, **dadurch gekennzeichnet, dass** der Klebeadapter (20) aus einem metallischen Element mit einem Überzug (29) aus Kunststoff besteht, in den ein Transponder (31) mittels einer Kapsel (30) zur Identifikation des Beschlages integriert ist.

2. Beschlag nach Anspruch 1, **dadurch gekennzeichnet, dass** der Transponder (31) mit der Kapsel (30) während des Herstellvorganges in den Kunststoff eingebettet wird.

3. Beschlag nach Anspruch 1, **dadurch gekennzeichnet, dass** der Klebeadapter (20) eine Klebefläche (21) und eine Gegenfläche (23) aufweist, wobei auf der Klebefläche (21) mindestens ein Steg (22) angeordnet ist, mittels dessen die Dicke der Klebeschicht bestimmt wird.

4. Beschlag nach Anspruch 3, **dadurch gekennzeichnet, dass** der oder die Stege (22) als Noppen, Streifen oder Ringe ausgebildet sein können.

5. Beschlag nach Anspruch 3, **dadurch gekennzeichnet, dass** die Gegenfläche (23) zum Rand des Klebeadapters (20) abgeschrägt ist.

6. Beschlag nach Anspruch 1, **dadurch gekennzeichnet, dass** das Beschlagunterteil mittels eines UV- und lichthärtenden Acrylat Klebstoffes mit dem Türblatt verklebt wird.

7. Beschlag nach Anspruch 1, **dadurch gekennzeichnet, dass** zwischen dem Beschlagunterteil und dem Bandlappen (3) oder dem Adapterträger (12) Mittel zur Verstellbarkeit angeordnet sind.

8. Beschlag nach Anspruch 1, **dadurch gekennzeichnet, dass** der Überzug (29) im Bereich seines Außenumfanges eine umlaufende Kante (32) aufweist, die über die Klebefläche (21) hinausragt.

9. Beschlag nach Anspruch 8, **dadurch gekennzeichnet, dass** der Überzug (29) im Bereich seines Außenumfanges mindestes eine Bohrung (33) zum Ableiten von Luft oder Klebstoff von der Klebefläche (21) aufweist.

10. Beschlag nach Anspruch 8, **dadurch gekennzeichnet, dass** auf der Rückseite des Klebeadapters (20) im Bereich der Gegenfläche (23) eine umlaufende Kante (34) am Außenumfang des Überzuges (29) angeordnet ist.

## Claims

1. A fitting, for rotatably or displaceably supporting swing leaf doors or sliding doors, having a lower fitting part for attaching to the door leaf, wherein the lower fitting part is fastened to a hinge strap (3) or to an adapter support (12) by means of a mounting means (6, 13), wherein the lower fitting part is configured as an adhesive adapter (20) for attaching to the door leaf, and has a metallic bonding surface **characterized in that** the adhesive adapter (20) consists of a metallic element and is provided with a coating (29) of plastic material into which a transponder (31) is incorporated by means of a capsule (30) for identifying the fitting.

2. The fitting according to claim 1, **characterized in that** the transponder (31) together with the capsule (30) is embedded into the plastic material during the manufacturing process.

3. The fitting according to claim 1, **characterized in that** the adhesive adapter (20) has a bonding surface (21) and a counter-surface (23), wherein at least one web (22) is disposed on the bonding surface (21) by means of which the thickness of the adhesive layer is determined.

4. The fitting according to claim 3, **characterized in that** the one or the webs (22) may be configured as neps, stripes or rings.

5. The fitting according to claim 3, **characterized in that** the counter-surface (23) is chamfered towards the border of the adhesive adapter (20).

6. The fitting according to claim 1, **characterized in that** the lower fitting part is bonded to the door leaf by means of a UV-hardening and light-hardening acrylate adhesive.

7. The fitting according to claim 1, **characterized in that** means for adjustability are disposed between the lower fitting part and the hinge strap (3) or the adapter support (12).

8. The fitting according to claim 1, **characterized in that** the coating (29), in the area of its exterior circumference, has a circumferential edge (32) which protrudes beyond the bonding surface (21).

9. The fitting according to claim 8, **characterized in that** the coating (29), in the area of its exterior circumference, includes at least one bore (33) for discharging air or adhesive from the bonding surface (21).

10. The fitting according to claim 8, **characterized in that**, on the rear side of the adhesive adapter (20) in the area of the counter-surface (23), a surrounding edge (34) is disposed at the exterior circumference of the coating (29).

## Revendications

1. Ferrure, pour supporter de façon rotative ou translatable des portes à vantaux tournants ou des portes coulissantes, avec une partie inférieure de ferrure pour la fixation au vantail de porte, la partie inférieure de ferrure étant attachée à une languette de charnière (3) de la ferrure au moyen d'un moyen de fixation (6, 13), la partie inférieure de ferrure étant aménagée comme adaptateur adhésif (20) pour la fixation sur le vantail de porte et présente un surface métallique adhésive, **caractérisé en ce que** l'adaptateur adhésif (20) consiste en un élément métallique avec un revêtement (29) en matière plastique, dans lequel est intégré un transpondeur (31) au moyen d'une capsule (30) pour l'identification de la ferrure.

2. Ferrure selon la revendication 1, **caractérisée en ce que** le transpondeur (31) avec la capsule (30) est encastré dans la matière plastique pendant le procédé de fabrication.

3. Ferrure selon la revendication 1, **caractérisée en ce que** l'adaptateur adhésif (20) présente une surface adhésive (21) et une surface opposée (23), au moins entretoise (22) étant disposée sur la surface adhésive (21), au moyen de quelle entretoise l'épaisseur de la couche adhésive est déterminée.

4. Ferrure selon la revendication 3, **caractérisée en ce que** la ou les entretoise/s (22) peuvent être aménagée/s comme bosses, rubans ou anneaux.

5. Ferrure selon la revendication 3, **caractérisée en ce que** la surface opposée (23) est chanfreinée envers la bordure de l'adaptateur adhésif (20).

6. Ferrure selon la revendication 1, **caractérisée en ce que** la partie inférieure de ferrure est collée au vantail de porte au moyen d'une matière acrylate adhésive qui est UV durcissable ou photodurcissable.

7. Ferrure selon la revendication 1, **caractérisée en ce que** des moyens pour l'adaptabilité sont agencés entre la partie inférieure de ferrure et la languette de charnière (3) ou le support d'adaptateur (12).

8. Ferrure selon la revendication 1, **caractérisée en ce que** le revêtement (29) dans la région de sa circonférence extérieure présente une bordure (32) circonférentielle qui fait saillie au-delà de la surface adhésive (21).

9. Ferrure selon la revendication 8, **caractérisée en ce que** le revêtement (29) dans la région de sa circonférence extérieure présente au moins un perçage (33) pour l'évacuation d'air ou de matière adhésive de la surface adhésive (21).

10. Ferrure selon la revendication 8, **caractérisée en ce que**, sur la face arrière de l'adaptateur adhésif (20) dans la région de la surface opposée (23), un bord (34) circonférentiel est agencé à la circonférence extérieure du revêtement (29).
